# FASCICULE DE BREVET EUROPEEN

(11) **EP 1 147 834 B1**
(45) Date de publication et mention de la délivrance du brevet: **03.11.2004**
(21) Numéro de dépôt: 01420071.1
(22) Date de dépôt: 28.03.2001
(51) Int. Cl.: B21D 28/34, B26F 1/38

(54) **Emporte-pièces**
Stanzvorrichtung
Punching device

(30) Priorité: 17.04.2000 FR 0005130
(43) Date de publication de la demande: 24.10.2001
(73) Titulaire: Racodon Outillage, 42350 La Talaudière (FR); Etablissements Boehm & Cie (S.A.), 42480 La Fouillouse (FR)
(72) Inventeur: Racodon, Gérald, 42000 Saint Etienne (FR); Boehm, Jean Louis, 42330 Chamboeuf (FR)
(74) Mandataire: Dupuis, François

(56) Documents cités:
- DE-A- 3 739 675
- FR-A- 851 760
- GB-A- 938 098
- US-A- 2 176 943
- US-A- 2 237 069

## Description

L'invention a pour objet un emporte-pièces perfectionné permettant la découpe de plusieurs parties à enlever sur une paroi ou support.
On connaît des emportes-pièces tels que définis dans le brevet FR 2461536 et représentés figure 1. Ils comprennent un axe fileté (1) avec tête (1a) sur laquelle est disposée librement une bague (2) avec portée intérieure (2a) et ouverture (2b) de passage de l'axe en regard de laquelle, un outil de forme (3) est monté à l'extrémité dudit axe. Cet outil de forme est taraudé (3a) dans son centre et présente une portée cylindrique (3b) de section telle à venir s'engager et se centrer dans la bague (2) précitée lors de la fermeture. Cet outil de forme présente des crans (3c) en saillie formant arêtes de coupe et raccordés entre eux par des bordures saillantes curvilignes (3d) pouvant avoir un effet de coupe également. La paroi (P) dans laquelle doit être réalisée l'ouverture est alors située entre la bague et l'outil de forme après montage de l'emporte-pièces. Préalablement, un trou a été effectué dans ladite paroi pour permettre le passage de l'axe principal.

Le serrage de la tête (1a) d'axe entraîne le rapprochement de l'outil de forme (3), la pénétration progressive de ce dernier dans le matériau constitutif de la paroi. Les bordures de jonction, éventuellement coupantes, assurent le cisaillement de la partie de matériau enlevé qui se détache de son support pour venir s'engager dans le fond de la bague réceptrice.
Cette opération effectuée, l'opérateur doit alors dévisser l'outil de forme, de sorte que souvent, la partie enlevée de paroi se trouve coincée dans le fond de la bague (2), un autre outil est alors nécessaire pour l'enlever de son logement, aussi une opération de ce type est peu pratique et de faible productivité. L'enlèvement de la partie découpée n'est pas toujours aisé car se produit un phénomène de coincement dans le fond de la bague.
On connaît par ailleurs, un emporte-pièces décrit dans le brevet FR 2.587.245. Celui ci est agencé de la manière suivante.
Il comprend des éléments coupants (5) interchangeables à fixation rapide positionnés et centrés par un montage à « baïonnettes » sur une embase (6) de réception à l'extrémité du manche de préhension (7), ladite embase (6) étant agencée avec une pluralité de gradins (6b) de diamètre décroissant, la face extérieure périphérique (6a) de chacun desdits gradins étant aménagée et profilée avec deux rampes progressives (6c) formant gorges diamétralement opposées, lesdites gorges servant de moyens de guidage et de retenue des saillies (8a) formées sur chaque élément coupant (8) et assurant un serrage radial et un positionnement en rappel sur leur siège ; des évidements (6d) sont réalisés dans l'épaisseur des gradins à l'endroit le plus profond desdites gorges pour permettre l'introduction des saillies (8a) de l'élément coupant dans les gorges.

Un emporte-pièces de ce type a pour seule fonction de recevoir une pluralité de bagues coupantes concentriques et qui s'ajustent en fonction de leur diamètre. Cet emporte-pièces fonctionne essentiellement au coup par coup. L'enlèvement et démontage des moyens coupants en forme de bague est nécessaire pour enlever la partie coupée avant de procéder à une autre opération.

Le but recherché, selon l'invention, est donc de concevoir un nouvel outil emporte-pièces qui puisse permettre de découper successivement plusieurs parties de paroi à enlever dans un support plat, sans avoir à démonter l'emporte-pièces, ainsi que pratiqué selon l'art antérieur.

Ce but est atteint par un emporte-pièces selon la revendication 1.

Selon une première caractéristique, l'emporte-pièces comprend ainsi en combinaison, un axe fileté de grande longueur avec une tête, une bague formant embase montée librement ou à coulissement sur l'axe , une cloche réservoir susceptible de se fixer et de se bloquer temporairement sur ladite embase, et une matrice de découpe située en bout d'axe et susceptible de se déplacer le long de l'axe lors du vissage de celui-ci, et en ce que la cloche réservoir définit intérieurement une zone de stockage de plusieurs rondelles découpées sur la paroi, l'axe assurant la réception et enfilement desdites rondelles.

Ces caractéristiques et d'autres encore, ressortiront bien de la suite de la description.

Pour fixer l'objet de l'invention, illustrée d'une manière non limitative aux figures des dessins, dans lesquels :
La figure 1 est une vue d'un emporte-pièces selon l'art antérieur.
La figure 2 est une vue d'un autre emporte-pièces selon l'art antérieur.
La figure 3 est une vue d'un autre emporte-pièces selon l'invention avec un dispositif réservoir monté sur l'emporte-pièces.
La figure 4 est une vue en coupe longitudinale avec réservoir rempli de rondelles découpées selon l'invention.
La figure 5 est une vue avant montage des différents composants de remporte-pièces avec réservoir selon l'invention.
La figure 6 est une vue éclatée avec la représentation d'une rondelle découpée.

Afin de rendre plus concret l'objet de l'invention, on le décrit maintenant de manière non limitative illustrée aux figures des dessins.

L'emporte-pièces selon l'invention est représentée aux figures 3 à 6 et est référencée dans son ensemble par (10).
Cet emporte-pièces est original en ce qu'il permet de découper plusieurs parties de paroi en forme de rondelles ou autres, de les stocker momentanément dans l'outil permettant ainsi d'effectuer plusieurs opérations de découpe sans avoir à démonter l'outil à chaque découpe.

L'emporte-pièces selon l'invention comprend ainsi en combinaison, pour assurer la fonction précitée, un axe fileté (11) de grande longueur avec une tête (11a), une bague formant embase (12) montée librement ou à coulissement sur l'axe (11), une cloche réservoir (13) susceptible de se fixer et de se bloquer temporairement sur ladite embase, et une matrice de découpe (14) située en bout d'axe (11) et susceptible de se déplacer le long de l'axe (11) lors du vissage de celui ci.

Plus particulièrement, la bague formant embase (12) est réalisée selon une configuration en deux parties (12a) (12b), l'une (12a) selon une partie cylindrique permettant l'ajustement de la cloche réservoir et la fixation de cette dernière, l'autre (12b) étant établie avec une pluralité de gradins épaulés (12c) de diamètre différent et permettant la fixation de la cloche réservoir (13) en fonction du diamètre extérieur de celle ci.
La cloche réservoir (13) présente également deux zones successives (13a)(13b), l'une (13a) selon une partie cylindrique complémentaire à la portée (12a) de la bague, et l'autre (13b) orientée en regard de la matrice de découpe (14) et définissant la zone de réservoir des rondelles de paroi découpées (15).

Avantageusement, ladite partie (13b) présente une forme troncocylindrique orientée du grand au petit diamètre vers l'extrémité de ladite cloche. Une ouverture (13c) en bout de l'extrémité de celle ci permet le passage et l'introduction plus ou moins profonde de la matrice de découpe (14). Ladite ouverture (13c) définit ainsi la bordure d'extrémité de la bague réservoir (13d) en appui sur la face interne de la paroi (P). La matrice de découpe (14) présente des crans (14a) du type décrit dans le brevet français 2461536 qui permet le sectionnement de la paroi à l'encontre de la force de contre appui exercée par la cloche réservoir située de l'autre côté de la paroi (P).
Ainsi, selon l'invention, les rondelles découpées tombent dans le volume intérieur de la cloche réservoir. On peut, comme représenté aux dessins, stocker plusieurs rondelles autorisant ainsi l'exécution de plusieurs opérations de découpe successives.
L'enlèvement de la cloche réservoir s'effectue par désolidarisation de celle-ci sur la bague support. A titre d'exemple non limitatif, le montage de liaison est du type à bayonnette, comme décrit dans le brevet français 2587245.

En fonction du diamètre des rondelles à découper, la cloche réservoir peut être établie selon une gamme appropriée permettant une fixation selon l'un des gradins (12c) tandis que l'ouverture (13c) est choisie en fonction de la section de la rondelle à découper.

D'autres moyen de liaison entre la cloche réservoir et la bague support peuvent être envisagés, autorisant une liaison en montage rapide.
La longueur (L) de la cloche réservoir définit ainsi la partie utile de stockage des rondelles, à savoir pour n rondelles. Lesdites rondelles sont parfaitement tenues sur l'axe (11) et viennent en appui successif les unes contre les autres. La première rondelle vient en appui contre la face (12d) du devant de la bague épaulée (12). La zone (13e) de raccordement des parties (13a) (13b) de la cloche réservoir se situe avantageusement en regard de la face (12d) de devant de la bague (12).

L'empore-pièces selon l'invention est donc de conception simple, facile à monter et à démonter, en permettant un stockagee de plusieurs rondelles découpées. Cet emporte-pièces multi-fonctions est d'utilisation pratique. Par ailleurs, l'enlèvement des rondelles découpées après démontage et dégagement de la cloche réservoir s'effectue sans aucun outil complémentaire en particulier, puisqu'elles sont seulement montées sur l'axe après découpe lorsqu'il y a lieu de les faire glisser ou de retourner vers le bas l'emporte-pièces pour quelles tournent par gravité.

Les avantages ressortent bien de la description.

## Revendications

1. Emporte-pièces comprenant ainsi en combinaison, un axe fileté (11) de grande longueur avec une tête (11a), une bague formant embase (12) montée librement ou à coulissement sur l'axe (11), une cloche réservoir (13) susceptible de se fixer et de se bloquer temporairement sur ladite embase, et une matrice de découpe (14) située en bout d'axe (11) et susceptible de se déplacer le long de l'axe (11) lors du vissage de celui-ci, et en ce que la cloche réservoir définit intérieurement une zone de stockage de plusieurs rondelles découpées sur la paroi (P), l'axe (11) assurant la réception et enfilement desdites rondelles,
et **en ce que** la cloche présente deux zones successives (13a-13b), l'une (13a) selon une partie cylindrique complémentaire à la bague (12), l'autre (13b) de forme troncocylindrique orientée du grand au petit diamètre vers l'extrémité de la cloche en regard de la matrice de découpe (14),
et définissant la zone de réservoir des rondelles de paroi découpées (15), et **en ce qu'**une ouverture (13c) en bout de l'extrémité de celle-ci permet le passage et l'introduction plus ou moins profonde de la matrice de découpe (14), ladite ouverture (13c) définissant ainsi la bordure d'extrémité de la bague réservoir (13d) en appui sur la face interne de la paroi (P).

2. Emporte-pièces selon la revendication 1, **caractérisé en ce que** la bague formant embase (12) est réalisée selon une configuration en deux parties (12a) (12b), l'une (12a) selon une partie cylindrique permettant l'ajustement de la cloche réservoir et la fixation de cette dernière, l'autre (12b) étant établie avec une pluralité de gradins épaulés (12c) de diamètre différent et permettant la fixation de la cloche réservoir (13) en fonction du diamètre extérieur de celle-ci.

3. Emporte-pièce selon l'une quelconque des revendications 1 et 2 **caractérisé en ce que** la matrice de découpe (14) présente des crans (14a) permettant le sectionnement de la paroi à l'encontre de la force de contre appui exercée par la cloche réservoir située de l'autre côté de la paroi (P).

4. Emporte-pièce selon l'une quelconque des revendications 1 à 3, **caractérisé en ce que** les moyens de liaison entre la cloche réservoir et la bague support sont du type permettant une liaison en montage rapide.

5. Emporte-pièce selon l'une quelconque des revendications 1 à 4, **caractérisé en ce que** lesdites rondelles sont tenues sur l'axe (11) et viennent en appui successif les unes contres les autres, la première rondelle venant en appui contre la face (12d) du devant de la bague (12).

## Patentansprüche

1. Stanzvorrichtung mit einem langen Gewindestift (11) mit einem Kopf (11a), einem Ring, der einen Ansatz (12) bildet, der frei oder auf dem Gewindestift (11) verschiebbar montiert ist, einer Behälter-Glocke (13), die vorübergehend an dem Ansatz befestigt werden und an ihm verriegelt werden kann, und einer Schnittmatrize (14) am Ende des Gewindestiftes (11), die sich beim Einschrauben entlang des Gewindestiftes (11) verschieben kann, wobei die Glocke in ihrem Innern eine Lagerungszone für mehrere durchtrennte Scheiben an der Wand (P) bildet und der Gewindestift (11) die Scheiben aufnimmt und aufreiht, und die Glocke zwei aufeinanderfolgende Zonen (13a - 13b) besitzt, wobei eine (13a) entlang einem zylindrischen Teil zusätzlich zu dem Ring (12), und die andere (13b) in der Form eines schief abgeschnittenen Zylinders (?) (troncocylindrique) verläuft, der in Richtung Ende der Glocke gegenüber der Schnittmatrize von einem großen zu einem kleinen Durchmesser ausgerichtet ist, und den Bereich des Behälters für die durchtrennten Scheiben an der Wand (15) bildet, und eine Öffnung (13c) an ihrem Ende den Durchgang und die mehr oder wenige tiefe Einführung der Schnittmatrize (14) erlaubt, wobei die Öffnung (13c) den Rand des Endes des Ring-Behälters (13d) bildet, der sich auf der Innenfläche (P) der Wand abstützt.

2. Stanzvorrichtung nach Anspruch 1, **dadurch gekennzeichnet, dass** der Ring, der den Ansatz (12) bildet, nach einer zweiteiligen Konfiguration (12a) (12b) gebildet wird : eine (12a) entsprechend einem zylindrischen Teil, der die Verstellung der Behälter-Glocke und ihre Befestigung ermöglicht, und die andere (12b) mit einer Vielzahl angesetzter Absätze (12c) mit unterschiedlichem Durchmesser, welche die Befestigung der Behälter-Glocke (13) je nach ihrem Außendurchmesser ermöglichen.

3. Stanzvorrichtung nach einem der vorhergehenden Ansprüche 1 und 2, **dadurch gekennzeichnet, dass** die Schnittmatrize (14) Einkerbungen (14a) besitzt, welche die Trennung der Wand gegen die Gegendruckkraft ermöglicht, welche von der Behälter-Glocke auf der anderen Seite der Wand (P) ausgeübt wird.

4. Stanzvorrichtung nach einem der vorhergehenden Ansprüche 1 bis 3, **dadurch gekennzeichnet, dass** die Verbindungselemente zwischen der Behälter-Glocke und dem Stützring derart ausgeführt sind, dass sie eine Schnellmontageverbindung ermöglichen.

5. Stanzvorrichtung nach einem der vorhergehenden Ansprüche 1 bis 4, **dadurch gekennzeichnet, dass** die Scheiben an dem Gewindestift (11) gehalten werden, und sich nacheinander gegenseitig abstützen, wobei sich die erste Scheibe gegen die Fläche an der Vorderseite des Ringes (12) abstützt.

## Claims

1. Parts cutter thus comprising in combination a threaded shank (11) of great length with a head (11a), a ring forming a base (12) mounted freely or so as to be able to slide on the shank (11), a holding bell (13) that can be fixed and locked temporarily on the said base, and a cutting die (14) situated at the end of the shank (11) and able to move along the shank (11) as the latter is screwed, the holding bell defining internally a space for storing several washers cut from the wall (P), the shank (11) gathering the said washers by passing through their middle,
the bell having two successive portions (13a-13b), one (13a) being a cylindrical part complementary to the ring (12), the other (13b) being a frustum of a cylinder oriented from its large to its small diameter towards the end of the bell facing the cutting die (14),
and defining the holding space for the cut wall washers (15), an opening (13c) at the end of this space allowing the passage and relatively deep insertion of the cutting die (14), the said opening (13c) thus defining the rim of the holding ring (13d) that contacts the inside face of the wall (P).

2. Parts cutter according to Claim 1, **characterized in that** the ring forming the base (12) is made as a two-part configuration (12a) (12b), one part (12a) being a cylindrical part allowing the holding bell to be adjusted and fixed, the other (12b) being formed with a plurality of shouldered steps (12c) of different diameters to allow fixing of the holding bell (13) as a function of its outside diameter.

3. Parts cutter according to either of Claims 1 and 2, **characterized in that** the cutting die (14) has teeth (14a) for cutting through the wall against the opposing bearing force exerted by the holding bell situated on the other side of the wall (P).

4. Parts cutter according to any one of Claims 1 to 3, **characterized in that** the means connecting the holding bell to the supporting ring are of the type that allows quick assembly.

5. Parts cutter according to any one of Claims 1 to 4, **characterized in that** the said washers are held on the shank (11) and come into successive contact with each other, the first washer coming into contact with the face (12d) of the front of the ring (12).
